# EUROPÄISCHE PATENTANMELDUNG

(11) **EP 2 140 989 A1**
(43) Veröffentlichungstag der Anmeldung: **06.01.2010**
(21) Anmeldenummer: 09162480.9
(22) Anmeldetag: 11.06.2009
(51) Int. Cl.: B26D 1/40, B26D 7/02

(54) **Vorrichtung zum Schneiden eines auf einer rotierenden Walze aufgebrachten Wickels**

(30) Priorität: 17.06.2008 DE 102008028426; 02.10.2008 DE 102008049930
(71) Anmelder: PAMA Papiermaschinen GmbH, 09599 Freiberg (DE)
(72) Erfinder: Koch, Harald, 09599 Freiberg (DE); Lorenz, Thomas, 09627 Bobritzsch OT Niederbobritzsch (DE); Borsdorf, Günter, 09629 Dittmannsdorf (DE); Nölle, Tomas, 2517 Luxembourg (LU)
(74) Vertreter: Lippert, Stachow & Partner

(57) **Zusammenfassung**

Bei einer Vorrichtung zum Schneiden eines auf einer rotierenden Walze aufgebrachten Wickels, der aus einer Vielzahl von Einzellagen besteht, mittels eines Schneidmessers, das radial nach außen durch den Walzenmantel durch den Wickel führbar ist, wird vorgeschlagen, dass auf der Außenseite der Walze (4) ein an den Wickel (6) anlegbarer Gegenhalter (20) vorgesehen ist, der eine sich über die Breite der Walze (4) erstreckende Aussparung (21) zur Aufnahme des Messers (11) aufweist, wobei der Gegenhalter (20) derart positioniert ist, dass das Messer (11) zum Zerschneiden des Wickels (6) durch eine Aussparung (21) im Gegenhalter (20) führbar ist.
Der Gegenhalter (20) ist zumindest über einen vorgebbaren Winkelabschnitt synchron mit der Drehbewegung der Walze (4) und entlang des Umfangsweges der Walze bewegbar.

## Beschreibung

Die Erfindung betrifft eine Vorrichtung zum Schneiden eines auf einer rotierenden Walze aufgebrachten Wickels, bestehend aus einer Vielzahl von Einzellagen mittels eines Messers, das radial nach außen durch die Walzenmantel und durch den Wickel führbar ist, wobei auf der Außenseite der Walze ein an den Wickel anlegbarer Gegenhalter vorgesehen ist, der eine sich über die Breite der Walze erstreckende Aussparung zur Aufnahme des Messer aufweist.

Aus Einzellagen bestehende Wickel werden durch Aufwickeln einer dünnen Papierbahn bzw. Elementarbahn auf der rotierenden Walze aufgewickelt, bis das gewünschte Flächengewicht, repräsentiert durch die Anzahl der Lagen erreicht ist. Üblicherweise wird eine frische noch feuchte Elementarlage, welche mit hohem Feuchtigkeitsanteil unmittelbar aus einer Papiermaschine kommt, aufgewickelt. Das Ergebnis ist ein feuchter Wickel mit ca. 30% Trockenmasse und 70% Feuchtigkeit, der nur durch Aufschneiden von der Walze abgenommen werden kann. Selbstverständlich sollen unter dem Begriff Wickel auch andere aufgewickelte Materialien, wie Elektropressspan oder Leiterplattenmaterialien verstanden werden.

Das Aufschneiden das Wickels erfolgt üblicherweise mit einem Messer, welches bei Erreichen der gewünschten Dicke des Wickels vom Inneren der Walze, die auch als Formatwalze bezeichnet wird, durch einen Schlitz im Walzenmantel nach außen gestoßen wird. Dabei wird der Wickel durchtrennt und kann von der Walze abgenommen und von einer Aufnahmeeinrichtung übernommen und abtransportiert werden.

Der Schneidvorgang wird mit zunehmender Dicke und/oder Festigkeit des Wickels und bei der ohnehin mit mehreren Metern großen Breite erschwert und führt durch Ausbeulen zu einem unsauberen Schnitt bzw. wird gefährdet. Ein weiteres Problem ist, dass sich die Walze auch während des Schneidvorganges weiter dreht, so dass unmittelbar nach dem Ablösen des Wickels ein weiterer Wickel erstellt werden kann, d. h. der Prozess aus Wickeln, Schneiden, Abnehmen, Wickeln usw. soll aus Gründen der Effektivität als kontinuierlicher Prozess ablaufen.

Folglich muss dafür gesorgt werden, dass der beschriebene Prozess weder unterbrochen, noch durch einen schlechten Schnitt gestört werden darf.

Der Erfindung liegt daher die Aufgabe zugrunde, eine Vorrichtung zum Schneiden eines auf einer rotierenden Walze aufgebrachten Wickels zu schaffen, mit der die eingangs genannten Nachteile vermieden werden.

Die der Erfindung zugrunde liegende Aufgabe wird bei einer Vorrichtung der eingangs genannten Art dadurch gelöst, dass der Gegenhalter zumindest über einen vorgegebenen Winkelabschnitt synchron mit der Drehbewegung der Walze und entlang des Umfangsweges der Walze bewegbar sowie mit einer vorgegebenen Andruckkraft an diese anlegbar und dabei derart positioniert ist, dass das Messer zum Zerschneiden des Pappwickels durch die Aussparung im Gegenhalter führbar ist.

Durch die Erfindung wird auch bei einem dickeren oder auch härteren Wickel ein wesentlich besserer Schneidvorgang insbesondere dadurch gewährleistet, dass zwischen dem Messer und dem Gegenhalter während des Schneidvorganges keinerlei Relativbewegung und auch keinerlei Verkanten des Messers gegenüber dem Gegenhalter stattfindet. Das Ergebnis ist ein besonders glatter und sicherer Schnitt. Durch die Erfindung kann der Wickel auf der Walze ohne Unterbrechung der Drehung zerschnitten und nachfolgend abgenommen werden. Gleichzeitig kann mit dem Aufwickeln eines neuen Wickels begonnen werden. Hierdurch wird die maximal mögliche Produktivität sichergestellt.

In einer Ausgestaltung der Erfindung besteht der Gegenhalter aus zwei sich über die Breite der Walze erstreckenden und in einem vorgegebenen Abstand zueinander angeordneten biegesteifen Leisten, deren Länge mindestens der Länge des Messers entspricht und die die Aussparung seitlich begrenzen.

Das Messer kann über dessen gesamte Schneidlänge eine konstante Höhe besitzen oder eine über die Schneidlänge zunehmende Höhe aufweisen, derart dass die Schneidkante des Messers in einem flachen Winkel ansteigt. Diese Ausführung hat den Vorteil, dass der Schneidvorgang über die Länge des Schneidmessers nicht gleichzeitig erfolgt, was eine Reduzierung der Zustellkraft zur Folge hat.

Eine vergleichbare Wirkung wird auch erreicht, wenn das Messer eine über die Schneidlänge bogen- oder pfeilförmige Ausgestaltung der Schneidkante mit der größten Höhe in der Mitte dessen Längserstreckung besitzt. Es ist auch möglich, die Schneidkante des Messers über deren Länge sägezahnartig auszubilden.

Das Messer kann aus Stahl, beispielsweise einem geeigneten Spezialstahl wie Federstahl oder dergleichen, gefertigt sein. Zur Verringerung der Reibung oder des Verschleißes können zumindest die Seitenflanken des Messers beschichtet sein, wobei das die Reibung vermindernde Material ein geeigneter Kunststoff, wie z.B. Teflon sein kann.

Es besteht auch die Möglichkeit, die Seitenflanken des Messers einschließlich dessen Schneidkante mit einem Hartstoff, beispielsweise mit Siliziumkarbid oder Titannitrid zu beschichten, wodurch eine erhebliche Verlängerung der Nutzungsdauer erreicht wird.

Das Messer kann aus einem Spezialstahl, wie Federstahl bestehen oder alternativ aus einem keramischen Werkstoff gefertigt ist. Dadurch kann eine besonders hohe Standzeit des Messers erreicht werden. Ein Messer aus einem keramischen Werkstoff, beispielsweise Aluminiumoxid, Zirkonoxid oder anderen geeigneten technischen Keramikwerkstoffen, muss im Gegensatz zu Stahlmessern nicht nachgeschliffen werden. Darüber hinaus gibt es bei Messern aus keramischen Werkstoffen keinen Metallabrieb, der sich insbesondere bei Elektropressspan, einem Isolierwerkstoff, schädlich auswirken kann. Es versteht sich von selbst, dass auch ein Messer aus einem keramischen Werkstoff, wie oben beschrieben, zusätzlich mit einem die Reibung vermindernden Material oder/und mit einem Hartstoff beschichtet sein kann, um dessen Gebrauchseigenschaften weiter zu verbessern.

Das Messer ist in der Walze in einer Geradführung geführt und mit einem pneumatischen oder hydraulischen Antrieb gekoppelt.

Der Antrieb kann auch über einen Kniehebel mit dem Messer verbunden sein, wobei ein Ende des Kniehebels in der Walze ortsfest gelagert und das andere Ende des Kniehebels mit dem Messer verbunden ist.

Die Erfindung soll nachfolgend an einem Ausführungsbeispiel näher beschrieben werden. In den zugehörigen Zeichnungen zeigen:
- Fig. 1:: eine schematische Seitenansicht der erfindungsgemäßen Vorrichtung zum Schneiden eines auf einer Walze aufgebrachten Wickels;
- Fig. 2a:: eine schematische Darstellung des Schneidvorganges einer Vorrichtung zum Schneiden eines auf einer rotierenden Walze aufgebrachten Wickels vor dem Schneidvorgang;

- Fig. 2b:: die Vorrichtung nach Fig. 1 während des Schneidvorganges;
- Fig. 2c:: die Vorrichtung nach Fig. 1 nach dem Schneidvorgang; und
- Fig. 3:: die Einzelheit "A" aus Fig 1 in vergrößerter Darstellung.

Die erfindungsgemäße Vorrichtung besteht gemäß Fig. 1 aus einer Maschinenstuhlung 1, an der in einem Lagerbock 2 unterhalb oder oberhalb eines Längsträgers 3 eine Walze 4 (Formatwalze) drehbar gelagert ist. Die Walze 4 ist dabei derart befestigt, dass ein Abschnitt der Walze 4 die Oberfläche des Längsträgers 3 überragt. Die Walze 4 dient zum Aufwickeln einer Elementarlage 5 oder eines anderen Materiales, wie Elektropressspan oder Leiterplattenmaterialien, bis ein Wickel 6 mit einer vorgegebenen Stärke erreicht ist.

Die Zuführung der Elementarlage zur Walze 4 erfolgt über einen nicht dargestellten Filz über eine Leitwalze 7 sowie Brustwalzen 8, 9.

Nach Erreichen der gewünschten Dicke des Wickels 6 muss der Wickel 6 über dessen gesamten Breite geschnitten werden, um den Wickel 6 von der Walze 4 abwerfen zu können. Das erfolgt mit einer in der Walze 4 befindlichen Abwurfleiste 10 (Fig. 3), die aus einer Nut in der Walze 4 nach außen gedrückt werden kann. Fig. 3 zeigt den Wickel nach erfolgter Durchrennung unmittelbar vor dem Abwurf. Sobald der Wickel 6 abgeworfen wurde, kann mit der Erstellung eines neuen Wickels begonnen werden.

Zum Schneiden des Wickels 6 befindet sich innerhalb der Walze 4 ein synchron mit der Walze 6 drehbares Messer 11 (Fig. 2a-c), das sich mindestens über die gesamte Breite des Wickels 6 erstreckt. Das Messer 11 wird durch den Mantel der Walze 4 durch eine Geradführung 12 radial nach außen durch die Walze 6 geführt.

Die Betätigung des Messers 11 erfolgt über einen pneumatischen oder hydraulischen Antrieb 13 und einen Kniehebel 14. Dazu ist der Kniehebel 14 mit einem Ende in einem Fixpunkt 15 innerhalb der Walze 4 und mit dem anderen Ende am Messer 11 angelenkt. Der Antrieb 13 ist im Kniegelenk 16 angeschlossen.

Das Messer 11 kann über dessen gesamte Schneidlänge eine konstante Höhe besitzen oder eine über die Schneidlänge zunehmende Höhe aufweisen, so dass die Schneidkante 17 des Messers 11 in einem flachen Winkel ansteigt. Das hat den Vorteil, dass der Schneidvorgang über die Länge des Messers 11 nicht gleichzeitig erfolgt, sondern während der Zustellbewegung des Messers 11 an diesem entlang wandert, wodurch die Zustellkraft reduziert wird.

Eine vergleichbare Wirkung wird auch erreicht, wenn das Messer 11 eine über die Schneidlänge bogenförmige Ausgestaltung der Schneidkante mit der größten Höhe in der Mitte dessen Längserstreckung besitzt.

Zusätzlich kann die Schneidkante 17 des Messers 11 über deren Länge sägezahnartig ausgebildet werden, was insbesondere bei sehr festen Wickeln 6 wegen des leichteren Anschnitts von Vorteil ist.

Zur Verringerung der Reibung oder des Verschleißes können die Seitenflanken 18, 19 des Messers 11 z.B. mit einem geeigneten Kunststoff, wie beispielsweise Teflon, beschichtet werden.

Alternativ können die Seitenflanken 18, 19 des Messers 11 einschließlich dessen Schneidkante 17 mit einem Hartstoff, beispielsweise mit Siliziumkarbid oder Titannitrid beschichtet werden, wodurch eine erhebliche Verlängerung der Schneidhaltigkeit und damit der Nutzungsdauer erreicht werden kann.

Auf der Außenseite der Walze 4 ist ein über den Längsträgern 3 an den Wickel 6 anlegbarer Gegenhalter 20 vorgesehen, der eine sich über die Breite der Walze 4 erstreckende Aussparung 21 zur vorübergehenden Aufnahme des Messers 11 nach dem Schneidvorgang aufweist. Der Gegenhalter 20 muss dazu derart positioniert sein, dass das Messer 11 zum Zerschneiden des Wickels 6 durch die Aussparung 21 führbar ist, wozu die Aussparung 21 mit der Geradführung 12 fluchten muss.

Der Gegenhalter 20 kann aus zwei sich über die Breite der Walze 4 erstreckenden und in einem vorgegebenen Abstand zueinander angeordneten biegesteifen Leisten 22, 23 bestehen, deren Länge mindestens der Länge des Messers 11 entspricht und die die Aussparung 21 seitlich begrenzen.

Der Gegenhalter 20 kann auch mit einer vorgebbaren Andruckkraft, z.B. federbelastet, mit einer Zustellmechanik während des Schneidvorganges an den Wickel 6 angelegt werden.

Da sich die Walze 4 während des Schneidvorganges weiter drehen soll, ist der Gegenhalter 20 über einen vorgebbaren Winkelabschnitt synchron mit der Drehbewegung der Walze 4 entlang deren Umfangsweges, also quasi auf der gleichen Kreisbahn um den gleichen Mittelpunkt bewegbar, wie die Walze 4, wie schematisch aus den Fig. 2a-c ersichtlich ist. Innerhalb dieses Winkelabschnitts muss der Schneidvorgang abgeschlossen sein und der Gegenhalter 20 muss vom Wickel 6 abgehoben haben. Dadurch kann der Wickel 6 auf der Walze 4 ohne Unterbrechung der Drehung zerschnitten und abgenommen werden. Anschließend daran kann mit dem Aufwickeln eines neuen Wickels 6 begonnen werden. Hierdurch wird die maximal mögliche Produktivität sichergestellt.

Der Gegenhalter 20 kann auch Bestandteil einer an den Wickel anlegbaren und synchron auf diesem abrollenden oder angetriebenen Gegenwalze sein, die mit einer sich über die Breite der Walze erstreckenden Aussparung versehen ist. Bei einer solchen Ausführung muss die Aussparung 21 deutlich breiter bemessen sein, so dass das Messer 11 zum Ende des Schneidvorganges nicht an der Innenwand der Aussparung 21 zur Anlage kommt, wodurch die Schneidkante zusätzlich verschleißen könnte. Dabei muss jedoch eine Verschlechterung der Schnittqualität in Kauf genommen werden, da sich das Messer während des Schneidvorganges gegenüber dem Gegenhalter etwas verkantet.

### Bezugszeichenliste

- 1: Maschinenstuhlung
- 2: Lagerbock
- 3: Längsträger
- 4: Walze
- 5: Elementarlage
- 6: Wickel
- 7: Leitwalze
- 8: Brustwalzen
- 9: Brustwalzen
- 10: Abwurfleiste
- 11: Messer
- 12: Geradführung
- 13: Antrieb
- 14: Kniehebel
- 15: Fixpunkt
- 16: Kniegelenk
- 17: Schneidkante
- 18: Seitenflanke
- 19: Seitenflanke
- 20: Gegenhalter
- 21: Aussparung
- 22: Leiste
- 23: Leiste

## Patentansprüche

1. Vorrichtung zum Schneiden eines auf einer rotierenden Walze (4) aufgebrachten Wickels (6), bestehend aus einer Vielzahl von Einzellagen, mittels eines Messers (11), das radial nach außen durch den Walzemantel und durch den Wickel (6) führbar ist, wobei auf der Außenseite der Walze (4) ein an den Wickel (6) anlegbarer Gegenhalter (20) vorgesehen ist, der eine sich über die Breite der Walze (4) erstreckende Aussparung (21) zur Aufnahme des Messers (11) aufweist, **dadurch gekennzeichnet, dass** der Gegenhalter (20) zumindest über einen vorgebbaren Winkelabschnitt synchron mit der Drehbewegung der Walze (4) und entlang des Umfangsweges der Walze bewegbar (alt Anspr. 6) sowie mit einer vorgegebenen Andruckkraft an diese anlegbar (alt Anspr. 6) und dabei derart positioniert ist, dass das Messer (11) zum Zerschneiden des Wickels (6) durch die Aussparung (21) im Gegenhalter (20) führbar ist.

2. Vorrichtung nach Anspruch 1, **dadurch gekennzeichnet, dass** der Gegenhalter (20) aus zwei sich über die Breite der Walze (4) erstreckenden und in einem vorgegebenen Abstand zueinander angeordneten biegesteifen Leisten (22, 23) besteht, deren Länge mindestens der Länge des Messers (11) entspricht und die die Aussparung (21) seitlich begrenzen.

3. Vorrichtung nach Anspruch 1 und 2, **dadurch gekennzeichnet, dass** das Messer (11) über dessen gesamten Schneidlänge eine konstante oder eine über die Schneidlänge zunehmende Höhe aufweist, derart dass die Schneidkante (17) des Messers (11) in einem flachen Winkel ansteigt.

4. Vorrichtung nach einem der Ansprüche 1 bis 3, **dadurch gekennzeichnet, dass** das Messer (11) eine über die Schneidlänge bogen- oder pfeilförmige Ausgestaltung der Schneidkante mit der größten Höhe in der Mitte dessen Längserstreckung besitzt.

5. Vorrichtung nach einem der Ansprüche 1 bis 6, **dadurch gekennzeichnet, dass** die Schneidkante (17) des Messers (11) über deren Länge sägezahnförmig oder anderweitig profiliert ausgebildet ist.

6. Vorrichtung nach einem der Ansprüche 1 bis 5, **dadurch gekennzeichnet, dass** zumindest die Seitenflanken (18, 19) des Messers (11) mit einem die Reibung vermindernden Material beschichtet sind.

7. Vorrichtung nach Anspruch 6, **dadurch gekennzeichnet, dass** das Reibung vermindernde Material ein Kunststoff ist.

8. Vorrichtung nach einem der Ansprüche 1 bis 5, **dadurch gekennzeichnet, dass** die Seitenflanken (18, 19) des Messers (11) einschließlich der Schneidkante (17) mit einem Hartstoff beschichtet sind.

9. Vorrichtung nach Anspruch 8, **dadurch gekennzeichnet, dass** die Hartstoffbeschichtung aus Siliziumkarbid, Titannitrid oder ähnlichem Material besteht.

10. Vorrichtung nach einem der Ansprüche 1 bis 9, **dadurch gekennzeichnet, dass** das Messer (11) aus einem Spezialstahl, wie Federstahl besteht.

11. Vorrichtung nach einem der Ansprüche 1 bis 9, **dadurch gekennzeichnet, dass** das Messer (11) aus einem keramischen Werkstoff gefertigt ist.

12. Vorrichtung nach Anspruch 11, **dadurch gekennzeichnet, dass** der keramische Werkstoff Aluminiumoxid, Zirkonoxid oder ein anderer geeigneter technischer Keramikwerkstoff ist.

13. Vorrichtung nach einem der Ansprüche 1 bis 12, **dadurch gekennzeichnet, dass** das Messer (11) in der Walze (4) in einer Geradführung (12) geführt ist.

14. Vorrichtung nach Anspruch 13, **dadurch gekennzeichnet, dass** das Messer (11) mit einem pneumatischen oder hydraulischen Antrieb (13) gekoppelt ist.

15. Vorrichtung nach Anspruch 13, **dadurch gekennzeichnet, dass** der Antrieb (13) über einen Kniehebel (14) mit dem Messer (11) verbunden ist.
